# EUROPÄISCHE PATENTANMELDUNG

(11) **EP 1 548 390 A1**
(43) Veröffentlichungstag der Anmeldung: **29.06.2005**
(21) Anmeldenummer: 03104943.0
(22) Anmeldetag: 23.12.2003
(51) Int. Cl.: F42B 3/12

(54) **Zünder für pyrotechnische Ladungen**

(71) Anmelder: Hirtenberger Automotive Safety GmbH, 2552 Hirtenberg (AT)
(72) Erfinder: Hatzl, Robert, Dr., 2601 Eggendorf/Siedlung Maria Theresia (AT); Aigner, Kurt, Dr., 1130 Wien (AT)
(74) Vertreter: Müllner, Erwin, Dr.

(57) **Zusammenfassung**

Beim Zünder für pyrotechnische Ladungen ist die Zündelektronik (4-9) zusammen mit der Anzündladung (2) in einem hermetisch dichten Zündergehäuse (1) integriert. Die Zündelektronik (4-9) kann in Kunstharz (12) eingegossen sein, wobei vorzugsweise die Außenkontur des Kunstharzes (12) an die Innenkontur des Zü ndergehäuses (1) angepasst ist.

## Beschreibung

### Technische Gebiet

Die vorliegende Erfindung betrifft einen Zünder für pyrotechnische Ladungen mit einer Zündbrücke und einer Anzündladung, wobei die Zündbr ücke und die Anzündladung in einem hermetisch dichten Zündergehäuse angeordnet sind, sowie mit einer Zündelektronik.

### Stand der Techniek

Pyrotechnische Zünder werden in großer Anzahl in der Kfz-Industrie verwendet, wo sie zum Zünden von Gasgeneratoren von Air-Bags und Sicherheitsgurtstraffern dienen. Die Anzündladung ist dabei üblicherweise in einem eigenen, hermetisch dichten Zündergehäuse untergebracht, damit die Anzündladung nicht im Laufe der Jahre durch Aufnahme von Feuchtigkeit unbrauchbar wird. Außerhalb des Zünders befinden sich ü blicherweise elektronische Bauteile, die verhindern sollen, dass der Zünder infolge von elektrostatischen Aufladungen (ESD-Verträglichkeit) oder auf Grund elektrischer oder magnetischer Felder (EMV-Verträglichkeit) zündet.

Ein Zünder der eingangs genannten Art ist aus der **DE 4002088 C** bekannt. Die Zündelektronik ist hier in einer außen liegenden Öffnung des Zü ndergehäuses untergebracht. Es ist dort zwar beschrieben, dass diese Ö ffnung vergossen werden kann, dies kann aber nicht als hermetisches Abdichten angesehen werden. In der Praxis kommt es immer wieder zum Eindringen von Feuchtigkeit entlang der Grenzflächen - z.B. zwischen Metall und Vergussmasse. Dies wird natürlich durch Vibrationen und Temperaturwechsel, wie sie in Fahrzeugen stets auftreten, begünstigt, wodurch sich zwischen der Vergussmasse und dem Metall langsam ein Spalt bildet. Weiters kommt es auch immer wieder zum Eindringen von Feuchtigkeit zwischen Kabelisolierungen und Litzen.

In der **DE 4141908 A** ist beschrieben, wie ein (ev. hermetisch dichter) Zü nder in einen Gasgenerator integriert werden kann. In der **DE 4307774 A** ist ein Zünder beschrieben, wobei aber weder ein Hinweis auf eine Elektronik noch ein Hinweis auf ein hermetisch dichtes Gehäuse zu finden ist.

### Offenbarung

### Technisches Problem

Es ist Aufgabe der vorliegenden Erfindung, einen einfach herzustellenden Z ünder zu schaffen, der gut vor Umwelteinflüssen, Missbrauch, ESD und EMV geschützt ist.

### Technische LÃ¶sung

Diese Aufgabe wird gemäß der vorliegenden Erfindung dadurch gelöst, dass die Zündelektronik zusammen mit der Anzündladung und der Zündbrü cke in dem hermetisch dichten Zündergehäuse integriert ist.

### Vorteilhafte Wirkungen

Durch moderne Integrationstechniken lässt sich Elektronik heute bereits auf kleinstem Raum unterbringen. Somit ist es möglich, die Zündelektronik im Z ündergehäuse unterzubringen. Es ist dadurch kein zusätzlicher Aufwand notwendig, die Zündelektronik vor Umwelteinflüssen zu schützen, weil ja die Anzündladung ohnehin hermetisch dicht abgeschlossen ist. Da das Zü ndergehäuse aus leitfähigem Material besteht, ergibt sich auch eine besonders hohe ESD- und EMV-Verträglichkeit. Wenn die Elektronik nur dann eine Zündung auslöst, wenn ein bestimmter Code eingegeben wird (wie dies in der **EP 279796 A** beschrieben ist), ergibt sich auch ein sehr hoher Schutz vor Missbrauch, weil die Zuleitungsdrähte zur Zündbrücke nicht zugänglich sind und daher ein Zünden durch Anlegen einer Kleinspannung nicht möglich ist.

Besonders vorteilhaft ist auch, dass der Zünder, sobald er hergestellt ist, vor ESD geschützt ist und nicht erst später, wenn er mit einer externen Elektronik verbunden wird. Dadurch können auch höchstempfindliche Zü nder sicher verarbeitet werden.

Es ist zweckmäßig, wenn die Zündelektronik in Kunstharz eingegossen ist. Die Zündelektronik ist dadurch nicht nur beim Zusammenbau vor mechanischer Beanspruchung geschützt, sondern auch vor der Explosionsdruckwelle. Die Elektronik bleibt daher funktionstüchtig und es kann kein Kurzschluss zwischen den Anschlussleitungen entstehen. Dies ist besonders dann wichtig, wenn es sich um Busleitungen handelt.

Schließlich ist es günstig, wenn die Außenkontur des Kunstharzes an die Innenkontur des Zündergehäuses angepasst ist. Dadurch wird die Zü ndelektronik auf einfachste Weise im Zündergehäuse fixiert.

Vorzugsweise weist der Zünder eine Glas-Metalldurchführung bzw. eine Glas-Keramik-Metalldurchführung auf. Auf diese Weise wird eine zuverlä ssige hermetische Abdichtung des Zündergehäuses für viele Jahre gewä hrleistet.

### Zeichnungenbeschreibung

Anhand der beiliegenden Zeichnung wird die vorliegende Erfindung näher erläutert. Fig. 1 zeigt einen erfindungsgemäßen Zünder im Schnitt, und Fig. 2 zeigt die hermetisch dichte Durchführung der Anschlussdrähte.

### Best Reglerungsform

Der Zünder weist ein metallisches Zündergehäuse 1 auf, das die Anzü ndladung 2 enthält. Das Zündergehäuse 1 weist eine Sollbruchstelle 3 auf, wo das Zündergehäuse 1 bricht, wenn die Anzündladung 2 detoniert. Hinter der Sollbruchstelle 3 befindet sich dann die Treibladung, welche vom Zü nder gezündet werden soll.

Im Zündergehäuse 1 ist zusätzlich die notwendige Elektronik untergebracht. Es ist eine Platine 4 vorgesehen, auf der ein IC 7, ein Kondensator 6 sowie weitere Bauteile 8, 9 angeordnet sind. An dem der Anzündladung 2 zugewandten Ende ist eine Zündbrücke 5 vorgesehen. Die gesamte Elektronik ist in Kunstharz 12 eingegossen.

Anschlussleitungen 13, 14 sind durch einen Glaskörper 10 (siehe auch Fig. 2) dicht hindurchgeführt. Dieser Glaskörper 10 ist von einem Metallring 11 umgeben. Dieser Metallring 11 ist mit dem Zündergehäuse 1 verschweißt. Während des Schweißens wird die gesamte Elektronik samt Glaskörper 10 und Metallring 11 fest gegen die Anzündladung 2 gepresst, um eine gute Verbindung der Zündbrücke 5 mit der Anzündladung 2 zu gewährleisten.

Das Zündergehäuse 1 ist zur Erhöhung des mechanischen Schutzes mit einer Kunststoffummantelung 16 versehen, das anschlussseitige Ende ist durch eine Kunststoffkappe 15 geschützt.

Der erfindungsgemäße Zünder funktioniert wie folgt:

Die Anschlussleitungen 13, 14 verbinden den Zünder mit dem Bus des Fahrzeugs. Im Falle eines Unfalls wird über den Bus ein bestimmter Code ü bertragen. Dieser wird vom IC 7 erkannt. Darauf wird die Energie, die im Kondensator 6 stets gespeichert ist, auf die Zündbrücke 5 gelegt, die sich dadurch so stark erhitzt, dass die Anzündladung 2 zündet.

## Patentansprüche

1. Zünder für pyrotechnische Ladungen mit einer Zündbrücke (5) und einer Anz ündladung (2), wobei die Zündbrücke (5) und die Anzündladung (2) in einem hermetisch dichten Zündergehäuse (1) angeordnet sind, sowie mit einer Zü ndelektronik (4, 6-9), **dadurch gekennzeichnet, dass** die Zündelektronik (4, 6-9) zusammen mit der Anzündladung (2) und der Zündbrücke (5) in dem hermetisch dichten Zündergehäuse (1) integriert ist.

2. Zünder nach Anspruch 1, **dadurch gekennzeichnet, dass** die Zü ndelektronik (4, 6-9) in Kunstharz (12) eingegossen ist.

3. Zünder nach Anspruch 2, **dadurch gekennzeichnet, dass** die Außenkontur des Kunstharzes (12) an die Innenkontur des Zündergehäuses (1) angepasst ist.

4. Zünder nach einem der Ansprüche 1-3, **dadurch gekennzeichnet, dass** der Zünder eine Glas-Metalldurchführung (10, 11) bzw. eine Glas-Keramik-Metalldurchführung aufweist.
